# EUROPÄISCHE PATENTSCHRIFT

(11) **EP 4 222 330 B1**
(45) Veröffentlichungstag und Bekanntmachung des Hinweises auf die Patenterteilung: **25.12.2024**
(21) Anmeldenummer: 21773718.8
(22) Anmeldetag: 06.09.2021
(51) Int. Cl.: E05F 5/02, E05F 1/12, E05D 3/16

(54) **MEHRGELENKSCHARNIER**
MULTI-JOINT HINGE
CHARNIÈRE À ARTICULATIONS MULTIPLES

(30) Priorität: 30.09.2020 DE 102020125605
(43) Veröffentlichungstag der Anmeldung: 09.08.2023
(73) Patentinhaber: Hettich-ONI GmbH & Co. KG, 32602 Vlotho (DE)
(72) Erfinder: SCHNEIDER, Mark, 32457 Porta Westfalica (DE); TOFALL, Ralf, 31675 Bückeburg (DE)
(74) Vertreter: Dantz, Jan Henning
(86) Internationale Anmeldenummer: PCT/EP2021/074489
(87) Internationale Veröffentlichungsnummer: WO 2022/069158

(56) Entgegenhaltungen:
- WO-A1-2016/201461
- WO-A1-2019/242942
- DE-U1- 202016 102 909
- US-A1- 2020 131 830

## Beschreibung

Die vorliegende Erfindung betrifft ein Mehrgelenkscharnier, Mehrgelenkscharnier, insbesondere für einen Kühlschrank, mit einem an einem Korpus festlegbaren Montageelement und einem an einer Tür festlegbaren Scharnierteil, das über einen Gelenkmechanismus mit mehreren gelenkig verbundenen Hebeln verschwenkbar an dem Montageelement zwischen einer Schließposition und einer maximalen Öffnungsposition gehalten ist, wobei das Scharnierteil in einem Anzugsbereich über eine Feder in Schließrichtung vorgespannt ist und wenigstens einen Lineardämpfer mit einem Dämpfergehäuse und einer relativ zu dem Dämpfergehäuse verschiebbaren Kolbenstange vorgesehen ist, die eine Schließbewegung des Scharnierteils vor Erreichen der Schließposition abbremsen, wobei der wenigstens eine Lineardämpfer mit dem Dämpfergehäuse drehfest über ein Halteelement innerhalb eines Hebels angeordnet ist und das Halteelement an einem Hebel des Gelenkmechanismus fixiert ist und die Kolbenstange über ein Betätigungselement in das Dämpfergehäuse einschiebbar ist, wobei das Betätigungselement an einem weiteren Hebel des Gelenkmechanismus angeordnet ist.

Die WO 2008/119647 offenbart ein Mehrgelenkscharnier, bei dem ein Scharnierteil verschwenkbar an einem Befestigungselement gehalten ist, wobei innerhalb der Hebel des Gelenkmechanismus eine Feder zum Einziehen einer an dem Scharnierteil festlegbaren Tür in die Schließposition vorgesehen ist. Um die Bewegung des Scharnierteils in die Schließposition abzubremsen, ist zudem ein Lineardämpfer vorgesehen, der ein Dämpfergehäuse und eine verschiebbare Kolbenstange umfasst. Der Lineardämpfer ist hier drehbar gelagert und beansprucht somit durch die Schwenkbewegung zusätzlichen Bauraum. An einem der Hebel ist dabei ein Langloch ausgebildet, um den Lineardämpfer nur zu bewegen, wenn das Scharnierteil kurz vor der Schließposition angeordnet ist. Diese Mehrgelenkscharniere haben sich bewährt, allerdings kann es gerade bei schweren Türgewichten, wie sie bei Kühlschränken eingesetzt werden, erforderlich sein, den benötigten Bauraum des Scharniers zu optimieren.

In der WO 2018/104199 vorgeschlagen, bei einem Mehrgelenkscharnier eine Dämpferanordnung mit zwei parallelen Lineardämpfern vorzusehen. Die beiden Lineardämpfer sind mit dem Dämpfergehäuse über eine Öse an einer Seite fixiert, und auf der gegenüberliegenden Seite ist die Kolbenstange mit einer Öse verbunden, so dass auf die Lineardämpfer Druck- und Zugkräfte ausgeübt werden können. Der Lineardämpfer sind ebenfalls drehbar gelagert und beanspruchen somit durch die Schwenkbewegung zusätzlichen Bauraum. Die Herstellung und Montage dieser Dämpfer ist vergleichsweise aufwändig, und zudem sind die Lineardämpfer in ihrer Baulänge sehr lang und über den gesamten Schwenkbereich des Scharnierteils mit den Hebeln des Gelenkmechanismus gekoppelt. Dadurch wird zusätzlicher Bauraum benötigt.

WO 2019/242942 offenbart ein Scharnier für Möbel, in dem ein Dämpfer zum Abbremsen der Schließgeschwindigkeit vorgesehen ist, der zwischen zwei Hebeln des Gelenkmechanismus vorgesehen ist.

WO 2016/201461 offenbart ein Möbelscharnier mit einem Lineardämpfer, der eine Kolbenstange aufweist, die in ein Dämpfergehäuse einschiebbar ist. Ein weiteres Möbelscharnier zeigt DE 20 2016 102 909.

US 2020/0131830 offenbart ein Mehrgelenkscharnier mit einem Lineardämpfer, das auch bei Haushaltsgeräten eingesetzt werden kann.

Es ist daher Aufgabe der vorliegenden Erfindung, ein Mehrgelenkscharnier zu schaffen, das eine verbesserte Dämpfung bei einer Schließbewegung des Scharnierteils besitzt und einen geringen Bauraumbedarf aufweist.

Diese Aufgabe wird mit einem Mehrgelenkscharnier mit den Merkmalen des Anspruches 1 gelöst. Vorteilhafte Ausgestaltungen ergeben sich aus den Unteransprüchen.

Bei dem erfindungsgemäßen Mehrgelenkscharnier ist wenigstens ein Lineardämpfer, der ein Dämpfergehäuse und eine verschiebbare Kolbenstange umfasst, mit dem Dämpfergehäuse drehfest über ein Halteelement innerhalb eines Hebels angeordnet ist und das Halteelement an einem Hebel des Gelenkmechanismus fixiert ist und die Kolbenstange ist über ein Betätigungselement in das Dämpfergehäuse einschiebbar, wobei das Betätigungselement an einem weiteren Hebel des Gelenkmechanismus angeordnet ist. Dadurch erleichtert sich die Montage, da das Dämpfergehäuse in die Aufnahme an dem Halteelement eingesteckt ist und eine Anbringung einer Öse in Verbindung mit dem Mehrgelenkscharnier entfällt. Über die Aufnahme kann das Dämpfergehäuse mit einer vorbestimmten Ausrichtung innerhalb des Mehrgelenkscharniers positioniert werden, um dann bei einer Schließbewegung des Scharnierteils Dämpfungskräfte zu erzeugen. Dadurch wird ein kompakter Aufbau erreicht, wobei das Halteelement innerhalb des Hebels angeordnet ist. Der Hebel kann dabei im Querschnitt U-förmig oder L-förmig ausgebildet sein, so dass das Halteelement in einem nutförmigen oder winkelförmigen Kanal in dem Hebel aufgenommen ist. Vorzugsweise ist der Hebel im Querschnitt U-förmig ausgebildet und zwischen den zwei Schenkeln des Hebels ist das Dämpfergehäuse des mindestens einen Lineardämpfers angeordnet ist.

Vorzugsweise weist das Betätigungselement eine bogenförmige Kontur auf, auf der die Kolbenstangen mit einer Stirnseite mittelbar oder unmittelbar gleiten kann. Das Betätigungselement ist hier als Stift ausgebildet, beispielsweise als zylindrischer Stift, der zwischen zwei Wänden des weiteren Hebels des Gelenkmechanismus festgelegt ist.

An dem Betätigungselement kann sich wenigstens eine Kolbenstange des Lineardämpfers bewegen und ist vorzugsweise senkrecht zur Längsrichtung der Kolbenstangen ausgerichtet. An dem Betätigungselement können sich auch zwei oder mehr Kolbenstangen der Lineardämpfer gleichzeitig oder versetzt zueinander bewegen. Bei einem Versatz der Lineardämpfer kann ein besonders sanfter Dämpfungsverlauf realisiert werden. Das Betätigungselement kann als zylindrischer Stift oder mit anderer Querschnittsform ausgebildet sein. Dabei kann das Betätigungselement an dem weiteren Hebel beim Verschwenken des Scharnierteils in einem Dämpfungsbereich auf die Kolbenstangen wirken und in einem Bereich außerhalb des Dämpfungsbereiches frei bewegt werden. Dabei ist ein Teil des Schwenkbereichs des Scharnierteils als Freilauf ausgebildet, in dem keine Dämpfungskräfte wirken. Dies wird dadurch erreicht, dass das Betätigungselement in dem Bereich des Freilaufes beabstandet von den Kolbenstangen angeordnet ist und diese nicht kontaktiert. Dieser Freilauf ist unabhängig von etwaigen Federkräften.

Alternativ kann das Betätigungselement verstellbar, insbesondere verschieblich an dem weiteren Hebel angebracht sein und somit eine Einstellung des Bereichs des Freilaufs bezüglich der Dämpfungskräfte zulassen.

In einer bevorzugten Ausgestaltung ist das Halteelement an einer Gelenkachse zwischen dem Hebel und dem weiteren Hebel fixiert. Alternativ kann das Halteelement auch an einem der Hebel des Scharniers befestigt sein. Dadurch kann der Bauraum innerhalb des Mehrgelenkscharniers optimal für die Lineardämpfer genutzt werden. Für eine stabile Abstützung des Halteelementes kann das Halteelement einen Anschlag aufweisen, der an einer Wand des Hebels abgestützt ist.

Vorzugsweise ist an jeder Aufnahme ein Anschlagelement vorgesehen, das eine Bewegung eines Dämpfergehäuses beim Einschieben der Kolbenstange begrenzt und dieses auf der zur Kolbenstange gegenüberliegenden Seite abstützt. Das Anschlagelement kann beispielsweise als Anschlagstift ausgebildet sein, der an zwei Wänden des Hebels festgelegt ist und das Halteelement durchgreift. Dadurch können auch hohe Kräfte beim Einschieben der Kolbenstange durch das Anschlagelement aufgenommen werden, das an gegenüberliegenden Enden an den Wänden des Hebels festgelegt ist. Das Halteelement kann beispielsweise aus Formkörpern aus Kunststoff bestehen oder einen solchen umfassen. Das Anschlagelement kann als metallischer Stift ausgebildet sein und ist somit zur Aufnahme höherer Kräfte ausgelegt. Optional kann am Dämpfergehäuse ein Verstellmechanismus integriert sein, mit dessen Hilfe eine lineare Verstellung des Dämpfergehäuses bzw. der Kolbenstange und in Folge dessen eine Verstellung der Dämpfleistung ermöglicht wird.

Vorzugsweise wirkt die Feder des Mehrgelenkscharniers auf einen Führungshebel oder einen Schieber, der entlang einer Kurvenführung beim Verschwenken des Scharnierteils bewegbar ist. Dadurch kann über die Kurvenführung ein Anzugsbereich der Feder definiert werden, der vorzugsweise zwischen der Schließposition des Scharnierteils und einem Öffnungswinkel des Scharnierteils zwischen 20° bis 40° liegt. Der Wirkbereich der Lineardämpfer, also der Dämpfungsbereich, ist bezogen auf den Schwenkbereich des Scharnierteils vorzugsweise kleiner als der Anzugsbereich der Feder, so dass kein unbeabsichtigtes Anhalten der Tür in einem Öffnungsbereich bewirkt wird. Die beiden Lineardämpfer können beispielsweise zwischen einer Schließposition des Scharnierteils und einer Öffnungsposition des Scharnierteils zwischen 10° bis 25°, insbesondere 15° bis 20°, wirksam sein. Der Wirkbereich kann beginnen, wenn über den Lineardämpfer nach Überwindung eines möglichen Leerhubes Dämpfungskräfte erzeugt werden.

Jeder Lineardämpfer weist vorzugsweise ein Federelement auf, das die Kolbenstange in eine hervorstehende Position vorspannt. Dadurch kann das Betätigungselement zum Komprimieren des Lineardämpfers diesen ausschließlich auf Druck beanspruchen und zusammendrücken, während die Kolbenstange des Lineardämpfers bei einer Öffnungsbewegung des Scharnierteils selbsttätig in die ausgezogene Position bewegt wird.

Das Mehrgelenkscharnier ist vorzugsweise als Sieben-Gelenkscharnier mit vier relativ zueinander verschwenkbaren Hebeln ausgebildet, die insgesamt sieben Gelenke ausbilden. Alternativ kann das Mehrgelenkscharnier auch als Vier-Gelenkscharnier ausgebildet sein. Vorzugsweise ist wenigstens ein Hebel des Gelenkmechanismus als U-förmig gebogenes Stahlblechteil ausgebildet und können hohe Gewichtslasten aufnehmen.

In einer bevorzugten Ausgestaltung sind wenigstens zwei Lineardämpfer vorgesehen, wobei die Kolbenstangen wenigstens in einem Teilbereich zwischen der Schließposition des Scharnierteils und einer Öffnungsposition des Scharnierteils über das Betätigungselement gemeinsam in das Dämpfergehäuse einschiebbar sind. Der Einsatz von zwei parallel angeordneten Dämpfern an dem Mehrgelenkscharnier ermöglicht auch ein Abbremsen von hohen Türgewichten, beispielsweise bei Kühlschranktüren.

Das Betätigungselement an dem weiteren Hebel wirkt bevorzugt beim Verschwenken des Scharnierteils in einem Dämpfungsbereich auf die wenigstens eine Kolbenstange und kann in einem Bereich außerhalb des Dämpfungsbereiches frei bewegt werden. Das Betätigungselement ist somit in dem Bereich des Freilaufes beabstandet von der wenigstens einen Kolbenstange angeordnet. Dadurch muss der Lineardämpfer nicht an gegenüberliegenden Seiten befestigt werden.

In einer weiteren Ausgestaltung der Erfindung umfasst das Betätigungselement eine Einlaufführung für die wenigstens eine Kolbenstange. Die Einlaufführung kann dabei trichterartig ausgebildet sein, um bei Einlaufen der Kolbenstange in die Einlaufführung eine seitliche Führung zu dem Betätigungselement hin zu bewirken. Die Einlaufführung für die wenigstens eine Kolbenstange kann dabei ein geringes seitliches Spiel zulassen und die Kolbenstange mit Spiel aufnehmen, vorzugsweise mit einem seitlichen Spiel kleiner 1mm.

Das Betätigungselement ist vorzugsweise relativ zu dem Lineardämpfer verstellbar ausgebildet, so dass ein Kontaktpunkt zwischen der wenigstens einen Kolbenstange und dem Betätigungselement in Abhängigkeit von der Winkelstellung des Scharnierteils einstellbar ist. Dadurch kann der Dämpfungsbereich eingestellt werden.

Das Mehrgelenkscharnier wird bevorzugt bei einem Kühlschrank mit einem Gerätekorpus und einer verschwenkbar an dem Gerätekorpus gelagerten Tür eingesetzt.

Die Erfindung wird nachfolgend anhand eines Ausführungsbeispiels mit Bezug auf die beigefügten Zeichnungen näher erläutert. Es zeigen:
- Figuren 1A und 1B: zwei Ansichten des Mehrgelenkscharniers in einer Schließposition;
- Figur 2: eine Explosionsdarstellung des Mehrgelenkscharniers der Figur 1;
- Figuren 3A bis 3D: mehrere Ansichten des Mehrgelenkscharniers in unterschiedlichen Positionen;
- Figuren 4A und 4B: zwei Schnittansichten durch das Mehrgelenkscharnier der Figur 1;
- Figuren 5A bis 5D: mehrere Schnittansichten des Mehrgelenkscharniers in unterschiedlichen Positionen, und
- Figuren 6A und 6B: zwei Schnittansichten der Dämpfung in unterschiedlichen Positionen.

Ein Mehrgelenkscharnier 1 umfasst ein Montageelement 2, das an einem Korpus eines Möbels oder eines Haushaltsgerätes, beispielsweise eines Kühlschrankes, fixiert werden kann. An dem Montageelement 2 ist über einen Gelenkmechanismus ein Scharnierteil 3 verschwenkbar gehalten. In den Figuren 1A und 1B ist dabei eine Schließposition gezeigt, in der das Mehrgelenkscharnier 1 in einer zusammengefalteten Position kastenförmig angeordnet ist.

In Figur 2 ist das Mehrgelenkscharnier 1 in einer Explosionsdarstellung gezeigt. Der Gelenkmechanismus umfasst vier Hebel 4, 5, 6 und 7, die eine Verbindung zwischen dem Montageelement 2 und dem Scharnierteil 3 herstellen.

Das Montageelement 2 umfasst eine erste Achse A1, an der ein erster Hebel 4 angelenkt ist. Der erste Hebel 4 weist neben der ersten Achse A1 eine zweite Achse A2 und eine fünfte Achse A5 auf. An dem Montageelement 2 ist an einer dritten Achse A3 ein zweiter Hebel 5 gelenkig verbunden, der an dem gegenüberliegenden Ende eine vierte Achse A4 aufweist, die mit einem dritten Hebel 6 gelenkig verbunden ist. Der dritte Hebel 6 weist in einem mittleren Bereich die vierte Achse A4 auf und ist an einem Ende über die Achse A2 mit dem ersten Hebel 4 verbunden. Auf der gegenüberliegenden Seite ist der dritte Hebel 6 mit dem Scharnierteil 3 an der sechsten Achse A6 verbunden. Das Scharnierteil 3 ist mit einer siebten Achse A7 mit dem vierten Hebel 7 gelenkig verbunden, der an dem gegenüberliegenden Ende mit der fünften Achse A5 mit dem ersten Hebel 4 gelenkig verbunden ist. Alle Hebel 4, 5, 6 und 7 sind als im Querschnitt U-förmige Teile aus einem gebogenen Stahlblech hergestellt.

Das Montageelement 2 weist eine Höhenverstellung auf. Hierfür ist eine Achse A8 durch eine Schraube 20 gebildet, die einen Gewindeabschnitt 21 aufweist. An dem Gewindeabschnitt 21 ist ein Innengewindeeinsatz 22 montiert, der an einem Halter 24 drehfest angeordnet ist. Hierfür sind zwei Vorsprünge 23 als Endanschläge an dem Innengewindeeinsatz 22 ausgebildet. Durch Drehen der Schraube 20 wird die Schraube 20 und somit das Montageelement 2 relativ zu dem Innengewindeeinsatz 22 axial verschoben. Der Innengewindeeinsatz 22 ist dabei an dem Halter 24 in axiale Richtung festgelegt, der über Befestigungsmittel, wie Schrauben, über die Öffnung 26 an einem Korpus fixiert ist. Durch Drehen der Schraube 20 kann somit die Höhe des Montageelementes 2 relativ zu dem Halter 24 verstellt werden.

Der Gelenkmechanismus des Mehrgelenkscharniers 1 umfasst eine Feder 10, die zwischen einem ersten Führungselement 11 und einem zweiten Führungselement 12 gehalten ist. Das erste Führungselement 11 ist an einer Achse A11 angelenkt, und das zweite Führungselement 12 ist gelenkig mit einem Führungshebel 13 verbunden. Der Führungshebel 13 ist an dem vierten Hebel 7 angelenkt und trägt eine Führungsrolle 15, die entlang einer Kurvenführung 18 an einem Führungselement 16 bewegbar ist. Das Führungselement 16 ist über eine Öffnung 17 mit einer Achse an dem vierten Hebel 7 fixiert.

Der vierte Hebel 7 umfasst ein Einlegeelement 9, das zusammen mit dem vierten Hebel 7 um die fünfte Achse A5 verschwenkbar ist. Das Einlegeelement 9 ist über eine weitere Achse A13 an dem vierten Hebel 7 fixiert. Der vierte Hebel 7 und das Einlegeelement 9 bilden somit eine zusammen bewegbare Einheit, wobei optional das Einlegeelement 9 auch integral mit dem vierten Hebel 7 ausgebildet sein kann.

An dem Einlegeelement 9 ist eine Achse A14 ausgebildet, in die ein Betätigungselement 14 in Form eines Stiftes eingefügt ist. Das Betätigungselement 14 kann in der montierten Position auf die stirnseitigen Enden von Kolbenstangen 32 wirken, die dann in Dämpfergehäuse 31 einschiebbar sind.

Das Mehrgelenkscharnier 1 umfasst zwei Lineardämpfer 30 mit jeweils einem Dämpfergehäuse 31 und einer Kolbenstange 32. Es ist auch möglich, dass nur ein Lineardämpfer 30 vorgesehen ist. Der oder die Lineardämpfer 30 sind innerhalb eines U-förmigen Hebels 4 angeordnet. Dabei werden der oder die Lineardämpfer 30 seitlich von den Schenkeln des U-förmigen Hebels 4 wenigstens teilweise verdeckt. Die Lineardämpfer 30 sind dabei an einem Halteelement 33 fixiert, das zwei benachbarte Aufnahmen 35 aufweist, in die jeweils ein Teil eines Dämpfergehäuses 31 eingesteckt ist. Die Einstecktiefe der Dämpfergehäuse 31 wird dabei über einen Anschlag 34 begrenzt. Der Anschlag 34 ist als Anschlagstift ausgebildet und in eine Öffnung 37 des Halteelementes 33 eingefügt ist. Der Anschlag 34 ist an gegenüberliegenden Enden an dem ersten Hebel 4 gehalten, wobei hierfür an dem ersten Hebel 4 Öffnungen 36 zum Einstecken eines Endes des Anschlages 34 ausgebildet sind. Der Anschlag 34 kann auch über andere Befestigungsmittel an dem ersten Hebel 4 gehalten sein. Zudem muss der Anschlag 34 nicht durch die Öffnung 37 an dem Halteelement 33 durchgeführt sein, sondern kann sich auch benachbart zu dem Halteelement 33 erstrecken.

Das Halteelement 33 ist über eine Öffnung an der fünften Achse A5 fixiert und in der eingebauten Position an dem ersten Hebel 4 abgestützt und zusammen mit diesem bewegbar.

Das Scharnierteil 3 ist in dem dargestellten Ausführungsbeispiel im Querschnitt L-förmig ausgebildet, wobei an dem Scharnierteil 3 ein Montageteil 103 fixiert ist, damit die sechste Achse A6 und die siebte Achse A7 zwischen einer Wand des Scharnierteils 3 und dem Montageteil 103 verlaufen können. Das Montageteil 103 bildet einen Abstandshalter, damit die Abdeckung 8 verschwenken kann. Die Hebel 6 und 7 sind in der montierten Position innerhalb des U-förmigen Türlager aus Scharnierteil 3 und Montageteil 103 angeordnet.

Das Mehrgelenkscharnier 1 umfasst ferner noch Abdeckungen 8, die in einer Öffnungsposition Spalte zwischen dem dritten Hebel 6 und dem vierten Hebel 7 überdecken, und dadurch einen Eingriffsschutz bilden. Die Abdeckungen 8 können dabei gelenkig an dem Anschlag 34 oder einer anderen Achse gehalten sein und weisen eine Langlochführung auf, die mit einem an dem Scharnierteil 3 fixierten Führungsstift zusammenwirkt.

In den Figuren 3A bis 3D ist das Mehrgelenkscharnier 1 in unterschiedlichen Positionen dargestellt. In der zusammengefalteten Schließposition sind die Hebel 4, 5, 6 und 7 des Gelenkmechanismus ineinander geschachtelt, und das Mehrgelenkscharnier 1 ist kastenförmig ausgebildet.

Wird das Scharnierteil 3 relativ zu dem Montageelement 2 verschwenkt, entfaltet sich der Gelenkmechanismus, und die Hebel 4, 5, 6 und 7 verschwenken zueinander, wie dies in den Figuren 3B und 3C gezeigt ist. In Figur 3D ist die maximale Öffnungsposition des Scharnierteils 3 gezeigt, die beispielsweise in einem Bereich zwischen 100° bis 150° entfernt von der Schließposition liegt. Der Öffnungswinkel lässt sich dabei anhand von zwei in der Schließposition parallelen Flächen des Montageelementes 2 und des Scharnierteils 3 bestimmen.

In den Figuren 4A und 4B ist das Mehrgelenkscharnier 1 in einer Schnittansicht gezeigt. Jeder Lineardämpfer 30 ist mit einem Dämpfergehäuse 31 in das Halteelement 33 eingesteckt, wobei ein stirnseitiges Ende des Dämpfergehäuses 31 an dem Anschlag 34 abgestützt ist, der zwischen zwei Wänden des ersten Hebels 4 gehalten ist. Der als Anschlagstift ausgebildete Anschlag 34 kann dabei aus Metall hergestellt sein und hohe Druckkräfte aufnehmen.

Auf der gegenüberliegenden Seite liegt die Kolbenstange 32 mit einer Stirnfläche an dem Betätigungselement 14 an, das als Stift ausgebildet ist, insbesondere als zylindrischer Stift. Auch das Betätigungselement 14 kann aus Metall hergestellt sein, um hohe Druckkräfte übertragen zu können.

Die Feder 10 ist zwischen dem ersten Führungselement 11 an einer Achse A11 gelenkig mit dem Einlegeelement 9 verbunden. Das Führungselement 11 ragt mit einem Stift in die Feder 10 hinein, und auch das zweite Führungselement 12 weist einen Stift zur Führung der Feder 10 auf. Die Stifte sorgen für eine Zentrierung innerhalb des Hebels 7. Das Einlegeelement 9 dient zur Zentrierung des Führungselements 11 innerhalb des Hebels 7, das vorzugsweise ohne Schleifen bewegbar ist. Das zweite Führungselement 12 ist gelenkig mit dem Führungshebel 13 verbunden, der um die Achse A13 gelenkig an dem Einlegeelement 9 zentriert gehalten ist. Der Führungshebel 13 dient zur Bewegung einer Führungsrolle 15, die entlang einer Kurvenführung 18 abrollt. Die Kurvenführung 18 ist an dem Führungselement 16 ausgebildet, das drehfest an dem Scharnierteil 3 gehalten ist.

Wie in Figur 4B gezeigt ist, sind an dem Halteelement 33 zwei Lineardämpfer nebeneinander angeordnet, die beide durch einen einzigen Anschlag 34 abgestützt sind und deren Kolbenstangen 32 beide durch ein Betätigungselement 14 bewegbar sind. Die Längsachsen des Betätigungselementes 14 und des Anschlages 34 erstrecken sich dabei senkrecht zu den Längsachsen der Lineardämpfer.

In Figur 5A ist das Mehrgelenkscharnier in einer maximalen Öffnungsposition gezeigt. Es ist erkennbar, dass die Feder 10 in einer komprimierten, zusammengedrückten Position angeordnet ist und die Führungsrolle 15 entlang der Kurvenführung 18 verfahren wurde. Der Lineardämpfer 30 ist an dem Halteelement 33 angeordnet, und die Kolbenstange 32 jedes Lineardämpfers ist freistehend angeordnet ohne Kontakt zu einem weiteren Bauteil. Das Mehrgelenkscharnier befindet sich in einer Freilaufposition. In der Freilaufposition ist der Lineardämpfer 30 nicht wirksam.

Wird das Mehrgelenkscharnier in Schließrichtung bewegt, wie dies in Figur 5B gezeigt ist, verfährt die Führungsrolle 15 entlang der Kurvenführung 18. Bis zu einem Winkel von etwa 30° vor der Schließposition, beispielsweise zwischen 20° bis 40° vor der Schließposition, bleibt die Feder 10 in der komprimierten Position, da sich das erste Führungselement 11 und das zweite Führungselement 12 nicht oder nur geringfügig relativ zueinander bewegen. Bei Erreichen der Winkelstellung des Scharnierteils 3, in dem der Anzugsbereich beginnt, wird die Führungsrolle 15 derart an der Kurvenführung 18 bewegt, dass der Führungshebel 13 verschwenkt, so dass sich das zweite Führungselement 12 von dem ersten Führungselement 11 entfernt. Dadurch kann die auf Druck komprimierte Feder 10 entspannen und unterstützt somit den Schließvorgang. Zu Beginn des Anzugsbereiches befindet sich eine Stirnseite der Kolbenstange 32 dabei noch beabstandet zu dem Betätigungselement 14, da der Lineardämpfer 30 erst später bei einer Schließbewegung wirksam wird.

In Figur 5C ist die Position des Scharnierteils 3 gezeigt, in der das Betätigungselement 14 beginnt, die Kolbenstange 32 in das Dämpfergehäuse 31 einzuschieben. Das Dämpfergehäuse 31 ist dabei über den Anschlag 34 abgestützt, so dass eine Schließbewegung des Scharnierteils 3 abgebremst werden kann. Gleichzeitig sorgt die Feder 10 durch die Bewegung der Führungsrolle 15 entlang der Kurvenführung 18 für eine Vorspannung des Scharnierteils 3 in Schließrichtung.

In Figur 5D ist die Schließposition gezeigt, in der die Feder 10 durch Verfahren der Führungsrolle 15 entlang der Kurvenführung 18 entspannt wurde. Gleichzeitig wurde die Kolbenstange 32 in das Dämpfergehäuse 31 eingedrückt, wodurch die Bewegung des Scharnierteils 3 abgebremst wurde.

In den Figuren 6A und 6B ist der Lineardämpfer 30 in einer vergrößerten Darstellung gezeigt. In der Figur 6A befindet sich der Lineardämpfer 30 in einer Freilaufstellung und berührt das Betätigungselement 14 nicht. Das Betätigungselement 14 weist eine gewölbte Fläche auf. Diese gewölbte Fläche ist von einer Einlaufführung 38 umfasst. Die Einlaufführung 38 ist trichterartig ausgebildet. Die Einlaufführung 38 dient als Führung für die Kolbenstange 32. In der Figur 6B ist der Moment gezeigt, bei dem die Kolbenstange 32 unmittelbar auf das Betätigungselement 14 trifft. Dabei ist zu erkennen, dass die Einlaufführung 38 der Kolbenstange 32 nur ein minimales seitliches Spiel erlaubt, wobei ungewollte Querkräfte, die auf die Kolbenstange 32 wirken können, verhindert werden. Bei der weiteren Schließbewegung des Scharniers gleitet die Kolbenstange 32 auf dem Betätigungselement 14, da sich der Winkel der Hebel 4 und 7 stetig ändert. Der Dämpfer 30 führt somit eine Teilumkreisung um das Betätigungselement 14 herum aus. Die Einlaufführung 38 ist unter anderem so ausgeformt, dass die Kolbenstange 32 bei der Teilumkreisung des Betätigungselements 14 nicht seitlich von der Einlaufführung 38 weggedrückt wird.

In dem dargestellten Ausführungsbeispiel sind die beiden Lineardämpfer 30 zwischen dem ersten Hebel 4 und dem vierten Hebel 7 montiert. Es ist natürlich auch möglich, die Lineardämpfer zwischen zwei anderen Hebeln 4, 5, 6 und 7 oder an dem als Hebel ausgebildeten Montageelement 2 oder dem Scharnierteil 3 vorzusehen. Auch die Feder 10 mit dem Führungshebel 13 kann an einer anderen Position des Mehrgelenkscharniers montiert werden statt zwischen dem vierten Hebel 7 und dem Scharnierteil 3.

In dem dargestellten Ausführungsbeispiel sind die Lineardämpfer 30 und das Betätigungselement 14 nicht verstellbar. Es ist aber auch möglich, dass das die Lineardämpfer 30 auf einem verstellbaren Schlitten an dem Halteelement 33 angeordnet sind. Dabei kann ein Exzenter oder ein Schneckenrad als Verstellmittel vorgesehen sein. Die Verstellung der Lineardämpfer 30 kann dabei von Außerhalb des Hebels 4 erfolgen.

Alternativ ist es auch möglich, dass das Betätigungselement 14 verstellbar gelagert ist. Dazu kann zum Beispiel eine Gewindevorrichtung an dem Betätigungselement 14 vorgesehen sein, so dass das Betätigungselement in der Tiefe verschiebbar ist. Wenn das Betätigungselement als Stift 14 ausgeführt ist, kann der Bolzen seitlich in einer Führung an dem Hebel 7 geführt sein. Wesentlich ist hier, dass das Betätigungselement 14 relativ zu dem Lineardämpfer 30 verstellbar ist, so dass ein Kontaktpunkt zwischen der wenigstens einen Kolbenstange 32 und dem Betätigungselement 14 in Abhängigkeit von der Winkelstellung des Scharnierteils 3 einstellbar ist.

### Bezugszeichenliste

- 1: Mehrgelenkscharnier
- 2: Montageelement
- 3: Scharnierteil
- 4: Hebel
- 5: Hebel
- 6: Hebel
- 7: Hebel
- 8: Abdeckung
- 9: Einlegeelement
- 10: Feder
- 11: Führungselement
- 12: Führungselement
- 13: Führungshebel
- 14: Betätigungselement
- 15: Führungsrolle
- 16: Führungselement
- 17: Öffnung
- 18: Kurvenführung
- 20: Schraube
- 21: Gewindeabschnitt
- 22: Innengewindeeinsatz
- 23: Vorsprung
- 24: Halter
- 25: Aufnahme
- 26: Öffnung
- 30: Lineardämpfer
- 31: Dämpfergehäuse
- 32: Kolbenstange
- 33: Halteelement
- 34: Anschlag
- 35: Aufnahme
- 36: Öffnung
- 37: Öffnung
- 38: Einlaufführung
- 103: Montageteil
- A1: Achse
- A2: Achse
- A4: Achse
- A5: Achse
- A6: Achse
- A7: Achse
- A11: Achse
- A13: Achse
- A14: Achse

## Patentansprüche

1. Mehrgelenkscharnier (1), insbesondere für einen Kühlschrank, mit einem an einem Korpus festlegbaren Montageelement (2) und einem an einer Tür festlegbaren Scharnierteil (3), das über einen Gelenkmechanismus mit mehreren gelenkig verbundenen Hebeln (4, 5, 6, 7) verschwenkbar an dem Montageelement (2) zwischen einer Schließposition und einer maximalen Öffnungsposition gehalten ist, wobei das Scharnierteil (3) in einem Anzugsbereich über eine Feder (10) in Schließrichtung vorgespannt ist und wenigstens einen Lineardämpfer (30) mit einem Dämpfergehäuse (31) und einer relativ zu dem Dämpfergehäuse (31) verschiebbaren Kolbenstange (32) vorgesehen ist, die eine Schließbewegung des Scharnierteils (3) vor Erreichen der Schließposition abbremsen, wobei in der zusammengefalteten Schließposition die Hebel (4, 5, 6, 7) des Gelenkmechanismus ineinander geschachtelt sind, und das Mehrgelenkscharnier (1) kastenförmig ausgebildet ist und sich der Öffnungswinkel anhand von zwei in der Schließposition parallelen Flächen des Montageelementes (2) und des Scharnierteils (3) bestimmen lässt, **dadurch gekennzeichnet, dass** der wenigstens eine Lineardämpfer (30) mit dem Dämpfergehäuse (31) drehfest über ein Halteelement (33) innerhalb eines Hebels (4) angeordnet ist und das Halteelement (33) an einem Hebel (4) des Gelenkmechanismus fixiert ist und die Kolbenstange (32) über ein Betätigungselement (14) in das Dämpfergehäuse (31) einschiebbar ist, wobei das Betätigungselement (14) an einem weiteren Hebel (7) des Gelenkmechanismus angeordnet ist.

2. Mehrgelenkscharnier nach Anspruch 1, **dadurch gekennzeichnet, dass** der Hebel (4) im Querschnitt U-förmig ausgebildet ist und zwischen den zwei Schenkeln des Hebels (4) das Dämpfergehäuse (31) des mindestens einen Lineardämpfers (30) angeordnet ist.

3. Mehrgelenkscharnier nach Anspruch 1 oder 2, **dadurch gekennzeichnet, dass** das Betätigungselement (14) eine gewölbte Kontaktfläche aufweist, die zwischen zwei Wänden des weiteren Hebels (7) angeordnet ist.

4. Mehrgelenkscharnier nach Anspruch 3, **dadurch gekennzeichnet, dass** die Kolbenstange (32) mit einer Stirnseite wenigstens bei einer Schließbewegung des Scharniers mittelbar oder unmittelbar auf der Kontaktfläche des Betätigungselements (14) gleitet.

5. Mehrgelenkscharnier nach einem der vorherstehenden Ansprüche,
**dadurch gekennzeichnet, dass** das Halteelement (33) an einer Gelenkachse (A5) zwischen dem Hebel (4) und dem weiteren Hebel (7) fixiert ist.

6. Mehrgelenkscharnier nach einem der vorhergehenden Ansprüche,
**dadurch gekennzeichnet, dass** das Halteelement (33) mit einem Anschlag an einer Wand des Hebels (4) abgestützt ist.

7. Mehrgelenkscharnier nach einem der vorhergehenden Ansprüche,
**dadurch gekennzeichnet, dass** das Halteelement (33) wenigstens eine Aufnahme (35) für das Dämpfergehäuse (31) aufweist, wobei die Aufnahme (35) eine Bewegung eines Dämpfergehäuses (31) beim Einschieben der Kolbenstange (32) begrenzt, wobei an der Aufnahme (35) vorzugsweise ein Anschlag (34) für das Dämpfergehäuse (31) ausgebildet ist.

8. Mehrgelenkscharnier nach einem der vorhergehenden Ansprüche,
**dadurch gekennzeichnet, dass** der Anzugsbereich der Feder (10) zwischen der Schließposition des Scharnierteils (3) und einer Öffnungsposition des Scharnierteils (3) zwischen 20° bis 40° vorgesehen ist.

9. Mehrgelenkscharnier nach einem der vorhergehenden Ansprüche,
**dadurch gekennzeichnet, dass** der Wirkbereich der Lineardämpfer (30) bezogen auf den Schwenkbereich des Scharnierteils (3) kleiner ist als der Anzugsbereich der Feder (10) und wenigstens ein Lineardämpfer (30) vorzugsweise in einer Öffnungsposition des Scharnierteils (3) zwischen 10° bis 25° und der Schließposition wirksam ist.

10. Mehrgelenkscharnier nach einem der vorhergehenden Ansprüche,
**dadurch gekennzeichnet, dass** jeder Lineardämpfer (30) ein Federelement aufweist, das die Kolbenstange (32) in eine hervorstehende Position vorspannt.

11. Mehrgelenkscharnier nach einem der vorhergehenden Ansprüche,
**dadurch gekennzeichnet, dass** das Mehrgelenkscharnier (1) als Sieben-Gelenkscharnier mit vier relativ zueinander verschwenkbaren Hebeln (4, 5, 6, 7) ausgebildet ist, die zusammen sieben Gelenke (A1 bis A7) ausbilden.

12. Mehrgelenkscharnier nach einem der vorhergehenden Ansprüche,
**dadurch gekennzeichnet, dass** wenigstens zwei Lineardämpfer (30) vorgesehen sind, wobei die Kolbenstangen (32) wenigstens in einem Teilbereich zwischen der Schließposition des Scharnierteils (3) und einer Öffnungsposition des Scharnierteils (3) über das Betätigungselement (14) gemeinsam in das Dämpfergehäuse (32) einschiebbar sind.

13. Mehrgelenkscharnier nach einem der vorhergehenden Ansprüche,
**dadurch gekennzeichnet, dass** das Betätigungselement (14) an dem weiteren Hebel (7) beim Verschwenken des Scharnierteils in einem Dämpfungsbereich auf die wenigstens eine Kolbenstange (32) wirkt und in einem Bereich außerhalb des Dämpfungsbereiches frei bewegbar ist, wobei das Betätigungselement (14) in dem Bereich des Freilaufes beabstandet von der wenigstens einen Kolbenstange (32) angeordnet ist und somit die wenigstens eine Kolbenstange (32) kontaktlos zum Betätigungselement (14) angeordnet ist.

14. Mehrgelenkscharnier nach einem der vorhergehenden Ansprüche,
**dadurch gekennzeichnet, dass** das Betätigungselement (14) eine Einlaufführung (38) für die wenigstens eine Kolbenstange (32) umfasst und die Einlaufführung (38) vorzugsweise trichterartig ausgebildet ist, wobei die Einlaufführung (38) der wenigstens einen Kolbenstange (32) vorzugsweise mit seitlichem Spiel um die Kolbenstange (32) angeordnet ist.

15. Mehrgelenkscharnier nach einem der vorhergehenden Ansprüche,
**dadurch gekennzeichnet, dass** das Betätigungselement (14) relativ zu dem Lineardämpfer (30) verstellbar ist, so dass ein Kontaktpunkt zwischen der wenigstens einen Kolbenstange (32) und dem Betätigungselement (14) in Abhängigkeit von der Winkelstellung des Scharnierteils (3) einstellbar ist.

16. Kühlschrank mit einem Gerätekorpus und einer verschwenkbar an dem Gerätekorpus gelagerten Tür, die über mindestens ein Mehrgelenkscharnier nach einem der vorhergehenden Ansprüche an dem Gerätekorpus gehalten ist.

## Claims

1. Multi-joint hinge (1), particularly for a refrigerator, having a mounting element (2) which can be fixed to an appliance body and a hinge part (3) which can be fixed to a door and is held pivotably on the mounting element (2) between a closed position and a maximum open position via a joint mechanism having a plurality of joint levers (4, 5, 6, 7), wherein the hinge part (3) is biased in the closing direction in a contraction range via a spring (10) and at least one linear damper (30) with a damper housing (31) and a piston rod (32) displaceable relative to the damper housing (31) is provided, which brake a closing movement of the hinge part (3) before the closing position is reached, wherein in the folded closed position, the levers (4, 5, 6 and 7) of the joint mechanism are nested inside each other and the multi-joint hinge (1) is box-shaped and the opening angle can be determined from two parallel surfaces of the mounting element (2) and the hinge part (3), **characterized in that** the at least one linear damper (30) is arranged with the damper housing (31) in a rotationally fixed manner via a holding element (33) within a lever (4) and the holding element (33) is fixed to a lever (4) of the joint mechanism and the piston rod (32) can be pushed into the damper housing (31) via an actuating element (14), the actuating element (14) being arranged on a further lever (7) of the joint mechanism.

2. Multi-joint hinge according to claim 1, **characterized in that** the lever (4) is U-shaped in cross-section and the damper housing (31) of the at least one linear damper (30) is arranged between the two legs of the lever (4).

3. Multi-joint hinge according to claim 1 or 2, **characterized in that** the actuating element (14) has a curved contact surface arranged between two walls of the further lever (7).

4. Multi-joint hinge according to claim 3, **characterized in that** the piston rod (32) slides with one end face indirectly or directly on the contact surface of the actuating element (14) at least during a closing movement of the hinge.

5. Multi-joint hinge according to one of the preceding claims, **characterized in that** the holding element (33) is fixed on a joint axis (A5) between the lever (4) and the further lever (7).

6. Multi-joint hinge according to one of the preceding claims, **characterized in that** the holding element (33) is supported with a stop on a wall of the lever (4).

7. Multi-joint hinge according to one of the preceding claims, **characterized in that** the holding element (33) comprises at least one receptacle (35) for the damper housing (31), the receptacle (35) limiting a movement of a damper housing (31) when the piston rod (32) is pushed in, wherein a stop (34) for the damper housing (31) is preferably formed on the receptacle (35).

8. Multi-joint hinge according to one of the preceding claims, **characterized in that** the contraction range of the spring (10) between the closed position of the hinge part (3) and an open position of the hinge part (3) is provided between 20° to 40°.

9. Multi-joint hinge according to one of the preceding claims, **characterized in that** the effective range of the linear dampers (30) in relation to the pivoting range of the hinge part (3) is smaller than the contraction range of the spring (10) and at least one linear damper (30) is effective preferably in an opening position of the hinge part (3) between 10° to 25° and the closing position.

10. A multi-joint hinge according to any one of the preceding claims, **characterized in that** each linear damper (30) comprises a spring element biasing the piston rod (32) into a projecting position.

11. Multi-joint hinge according to one of the preceding claims, **characterized in that** the multi-joint hinge (1) is designed as a seven-joint hinge with four levers (4, 5, 6, 7) which can be pivoted relative to one another and together form seven joints (A1 to A7).

12. Multi-joint hinge according to one of the preceding claims, **characterized in that** at least two linear dampers (30) are provided, wherein the piston rods (32) can be pushed together into the damper housing (32) via the actuating element (14) at least in a partial region between the closed position of the hinge part (3) and an open position of the hinge part (3).

13. Multi-joint hinge according to one of the preceding claims, **characterized in that** the actuating element (14) on the further lever (7) acts on the at least one piston rod (32) in a damping range when the hinge part is pivoted and is freely movable in a range outside the damping range, the actuating element (14) being arranged in the range of free movement at a distance from the at least one piston rod (32) and thus the at least one piston rod (32) being arranged without contact with the actuating element (14).

14. Multi-joint hinge according to one of the preceding claims, **characterized in that** the actuating element (14) comprises a run-in guide (38) for the at least one piston rod (32), wherein the inlet guide (38) is preferably funnel-shaped, wherein the inlet guide (38) of the at least one piston rod (32) is preferably arranged with lateral play around the piston rod (32).

15. Multi-joint hinge according to one of the preceding claims, **characterized in that** the actuating element (14) is adjustable relative to the linear damper (30) so that a contact point between the at least one piston rod (32) and the actuating element (14) is adjustable in dependence on the angular position of the hinge part (3).

16. A refrigerator comprising an appliance body and a door pivotably mounted on the appliance body and held on the appliance body by at least one multi-joint hinge according to any one of the preceding claims.

## Revendications

1. Charnière à plusieurs articulations (1), en particulier pour un réfrigérateur, avec un élément de montage (2) pouvant être fixé sur un corps et une partie de charnière (3) pouvant être fixée sur une porte, qui est maintenue sur l'élément de montage (2) de manière pivotante entre une position de fermeture et une position d'ouverture maximale par l'intermédiaire d'un mécanisme d'articulation avec plusieurs leviers (4, 5, 6, 7) reliés de manière articulée, la partie de charnière (3) étant précontrainte dans une zone de serrage par un ressort (10) dans le sens de la fermeture et au moins un amortisseur linéaire (30) étant prévu avec un boîtier d'amortisseur (31) et une tige de piston (32) mobile par rapport au boîtier d'amortisseur (31), qui freinent un mouvement de fermeture de la partie de charnière (3) avant d'atteindre la position de fermeture, les leviers (4, 5, 6, 7) du mécanisme d'articulation étant emboîtés les uns dans les autres dans la position de fermeture repliée, et la charnière à plusieurs articulations (1) étant conçue en forme de boîte et l'angle d'ouverture pouvant être déterminé à l'aide de deux surfaces de l'élément de montage (2) et de la partie de charnière (3) parallèles dans la position de fermeture, **caractérisé, en ce que** le au moins un amortisseur linéaire (30) est disposé avec le boîtier d'amortisseur (31) de manière solidaire en rotation par l'intermédiaire d'un élément de retenue (33) à l'intérieur d'un levier (4) et l'élément de retenue (33) est fixé à un levier (4) du mécanisme d'articulation et la tige de piston (32) peut être insérée dans le boîtier d'amortisseur (31) par l'intermédiaire d'un élément d'actionnement (14), l'élément d'actionnement (14) étant disposé sur un autre levier (7) du mécanisme d'articulation.

2. Charnière à plusieurs articulations selon la revendication 1, **caractérisée en ce que** le levier (4) a une section transversale en forme de U et le boîtier d'amortisseur (31) de l'au moins un amortisseur linéaire (30) est disposé entre les deux branches du levier (4).

3. Charnière à plusieurs articulations selon la revendication 1 ou 2, **caractérisée en ce que** l'élément d'actionnement (14) présente une surface de contact bombée qui est disposée entre deux parois de l'autre levier (7).

4. Charnière à plusieurs articulations selon la revendication 3, **caractérisée en ce que** la tige de piston (32) glisse avec une face frontale au moins lors d'un mouvement de fermeture de la charnière, directement ou indirectement sur la surface de contact de l'élément d'actionnement (14).

5. Charnière à plusieurs articulations selon l'une des revendications précédentes, **caractérisée en ce que** l'élément de retenue (33) est fixé sur un axe d'articulation (A5) entre le levier (4) et l'autre levier (7).

6. Charnière à plusieurs articulations selon l'une des revendications précédentes, **caractérisée en ce que** l'élément de retenue (33) est appuyé par une butée contre une paroi du levier (4).

7. Charnière à plusieurs articulations selon l'une des revendications précédentes, **caractérisée en ce que** l'élément de retenue (33) présente au moins un logement (35) pour le boîtier d'amortisseur (31), le logement (35) limitant un mouvement d'un boîtier d'amortisseur (31) lors de l'insertion de la tige de piston (32), une butée (34) pour le boîtier d'amortisseur (31) étant de préférence formée sur le logement (35).

8. Charnière à plusieurs articulations selon l'une des revendications précédentes, **caractérisée en ce que** la plage de serrage du ressort (10) est prévue entre la position de fermeture de la partie de charnière (3) et une position d'ouverture de la partie de charnière (3) comprise entre 20° et 40°.

9. Charnière à plusieurs articulations selon l'une des revendications précédentes, **caractérisée en ce que** la zone d'action des amortisseurs linéaires (30) par rapport à la zone de pivotement de la partie de charnière (3) est plus petite que la zone de serrage du ressort (10) et au moins un amortisseur linéaire (30) est de préférence actif dans une position d'ouverture de la partie de charnière (3) comprise entre 10° et 25° et la position de fermeture.

10. Charnière à plusieurs articulations selon l'une des revendications précédentes, **caractérisée en ce que** chaque amortisseur linéaire (30) comprend un élément de ressort qui sollicite la tige de piston (32) vers une position saillante.

11. Charnière à plusieurs articulations selon l'une des revendications précédentes, **caractérisée en ce que** la charnière à plusieurs articulations (1) est conçue comme une charnière à sept articulations avec quatre leviers (4, 5, 6, 7) pouvant pivoter les uns par rapport aux autres, qui forment ensemble sept articulations (A1 à A7).

12. Charnière à plusieurs articulations selon l'une des revendications précédentes, **caractérisée en ce que** au moins deux amortisseurs linéaires (30) sont prévus, les tiges de piston (32) pouvant être insérées ensemble dans le boîtier de la tige de piston (32) au moins dans une zone partielle entre la position de fermeture de la partie de charnière (3) et une position d'ouverture de la partie de charnière (3) via l'élément d'actionnement (14).

13. Charnière à plusieurs articulations selon l'une des revendications précédentes, **caractérisée en ce que** l'élément d'actionnement (14) agit sur l'autre levier (7) lors du pivotement de la partie de charnière dans une zone d'amortissement sur l'au moins une tige de piston (32) et peut se déplacer librement dans une zone en dehors de la zone d'amortissement, l'élément d'actionnement (14) étant disposé à distance de l'au moins une tige de piston (32) dans la zone de la roue libre et l'au moins une tige de piston (32) étant ainsi disposée sans contact avec l'élément d'actionnement (14).

14. Charnière à plusieurs articulations selon l'une des revendications précédentes, **caractérisée en ce que** l'élément d'actionnement (14) comprend un guide d'entrée (38) pour la au moins une tige de piston (32) et le guide d'entrée (38) est de préférence en forme d'entonnoir, le guide d'entrée (38) de la au moins une tige de piston (32) étant de préférence disposé avec un jeu latéral autour de la tige de piston (32).

15. Charnière à plusieurs articulations selon l'une des revendications précédentes, **caractérisée en ce que** l'élément d'actionnement (14) est réglable par rapport à l'amortisseur linéaire (30), de sorte qu'un point de contact entre la au moins une tige de piston (32) et l'élément d'actionnement (14) peut être réglé en fonction de la position angulaire de la partie de charnière (3).

16. Réfrigérateur comprenant un corps d'appareil et une porte montée pivotante sur le corps d'appareil, qui est maintenue sur le corps d'appareil par au moins une charnière à plusieurs articulations selon l'une des revendications précédentes.
